# EUROPÄISCHE PATENTSCHRIFT

(11) **EP 2 792 780 B1**
(45) Veröffentlichungstag und Bekanntmachung des Hinweises auf die Patenterteilung: **24.02.2016**
(21) Anmeldenummer: 14165055.6
(22) Anmeldetag: 17.04.2014
(51) Int. Cl.: D06F 35/00

(54) **Verfahren zum Waschen von Wäsche in einer Waschmaschine**
Method for washing laundry in a washing machine
Procédé de lavage de linge dans un lave-linge

(30) Priorität: 19.04.2013 DE 102013103963
(43) Veröffentlichungstag der Anmeldung: 22.10.2014
(73) Patentinhaber: Miele & Cie. KG, 33332 Gütersloh (DE)
(72) Erfinder: Sieding, Dirk, 44534 Lünen (DE); Zielke, Marcel, 59320 Ennigerloh (DE); Schmitjans, Ingo, 33334 Gütersloh (DE)

(56) Entgegenhaltungen:
- EP-A1- 2 426 245
- WO-A1-2013/050345
- DE-A1-102007 037 159

## Beschreibung

Die Erfindung betrifft ein Verfahren zum Waschen von Wäsche in einer Waschmaschine nach dem Oberbegriff des Anspruchs 1.

Bislang werden Verfahren zum Waschen von Wäsche in einer Waschmaschine sehr stark in Richtung Energiesparsamkeit optimiert, was zu relativ langen Laufzeiten der Waschprogramme führt. Seitens der Kunden besteht jedoch ein großer Bedarf an Waschverfahren, die einerseits kurze Laufzeiten haben andererseits aber trotzdem gute Waschergebnisse liefern. Diese Kunden nehmen damit gemäß Sinnerschem Kreis einhergehende Nachteile bzgl. des Energieverbrauchs in Kauf.

Bisher sind zwar Kurzwaschprogramme mit beispielsweise 15 bis 55 Minuten Laufzeit bekannt, welche allerdings wegen ihrer schlechteren Waschwirkung lediglich zum Auffrischen der Wäsche geeignet sind und nicht zum Waschen der Wäsche mit mindestens Waschwirkungsklasse A mit einer Laufzeit von unter einer Stunde.

WO 2013/050345 A1 beschreibt eine Teilmenge Waschwasser auf eine Temperatur oberhalb der Waschtemperatur zu heizen. Verhältnisse und Zusammenhänge werden dort nicht beschrieben.

Der Erfindung stellt sich somit das Problem die obigen Nachteile zu vermeiden und ein Verfahren zum Waschen von Wäsche in einer Waschmaschine vorzuschlagen, welches in relativ kurzer Zeit gute Waschergebnisse liefert.

Erfindungsgemäß wird dieses Problem durch ein Verfahren zum Waschen von Wäsche in einer Waschmaschine mit den Merkmalen des Patentanspruchs 1 gelöst. Vorteilhafte Ausgestaltungen und Weiterbildungen der Erfindung ergeben sich aus den nachfolgenden Unteransprüchen.

Das erfindungsgemäße Verfahren zum Waschen von Wäsche in einer Waschmaschine mit einem Laugenbehälter und einer Steuerungseinheit umfasst zumindest eine Waschphase, in der die Wäsche über eine vorgegebene Wassermenge auf eine extern vorgegebene Wäsche-Solltemperatur (T1) erwärmt werden soll, welche über ein Bedienelement vorgebbar ist. Die Wassermenge wird auf eine oberhalb der Wäsche-Solltemperatur (T1) liegende Wasser-Solltemperatur (T2) erwärmt, welche von der Steuerungseinheit basierend auf der Wäsche-Solltemperatur (T1) berechnet wird.

Vor dem Start wählt der Benutzer am Bedienelement die Wäsche-Solltemperatur (T1) vor. Auf diese Temperatur soll im Idealfall die Wäsche für ihre Behandlung erwärmt werden. Je schneller die Wäsche auf Temperatur gebracht wurde, desto schneller können sich folgende Waschphasen anschließen und desto kürzer wird die gesamte Laufzeit.

In der Waschphase wird dann eine vorgegebene Wassermenge in den Laugenbehälter eingelassen und auf eine Wasser-Solltemperatur (T2) erwärmt. Um die mit dem Wasser in Kontakt stehende Wäsche schneller auf Temperatur die Wäsche-Solltemperatur (T1) zu bringen, wird die Wassermenge auf eine oberhalb der Wäsche-Solltemperatur (T1) liegende Wasser-Solltemperatur (T2) erwärmt. Dies hat den Vorteil, dass vermittels des heißeren Wassers, die Wäsche in kürzerer Zeit erwärmt werden kann. T2 wird basierend auf T1 von der Steuerungseinheit berechnet.

Erfolgt erfindungsgemäß die Berechnung der Wasser-Solltemperatur (T2) durch Addition eines Offset auf die Wäsche-Solltemperatur (T1), dann kann mittels einfacher Rechenoperation in der Steuereinheit die Sollwertberechnung durchgeführt werden.

Erfindungsgemäß ist weiterhin die Größe des Offsetwertes umgekehrt proportional zur Wäsche-Solltemperatur (T1). Insbesondere kommt also bei einer kleineren Wäsche-Solltemperatur (T1) ein größerer Offsetwert als bei einer größeren Wäsche-Solltemperatur (T1) zum Einsatz. Durch diese Abhängigkeit des Offsets von T1 kann Wäscheschädigungen vorgebeugt werden.

Unterhalb von 30 Grad, also quasi bei Kaltwäschen, bringt aufgrund der ohnehin schon niedrigen Temperaturen eine Temperaturübersteuerung keine nennenswerte Zeitersparnis mehr. Eine Temperaturübersteuerung ist also erst bei Temperaturen ab 30 Grad sinnvoll.

Gemäß einer weiteren vorteilhaften Ausführungsform beträgt bei einer Wäsche-Solltemperatur (T1) von etwa 35 bis 45 Grad Celsius der Offsetwert etwa 6 bis 10 Kelvin.

Gemäß einer weiteren vorteilhaften Ausführungsform beträgt einer Wäsche-Solltemperatur (T1) von etwa 50 bis 70 Grad Celsius der Offsetwert etwa 2 bis 6 Kelvin.

Bei höheren Waschtemperaturen wie beispielsweise 60 oder 90 Grad besteht jedoch eine zunehmend höhere Gefahr, die Wäsche durch eine Temperaturübersteuerung zu schädigen. Daher wird der gemäß dieser Ausführungsform der umgekehrt proportionale Zusammenhang gewählt.

Bei Waschtemperaturen von um die 90 Grad bietet es sich beispielsweise an, überhaupt keinen Offset mehr zu addieren, ihn also auf null zu setzen.

Gemäß einer weiteren vorteilhaften Ausführungsform ist die Größe des Offsetwertes umgekehrt proportional zur Menge der im Laugenbehälter befindlichen freien Flotte. Insbesondere kommt also bei einer kleineren Menge an freien Flotte ein größerer Offsetwert als bei einer größeren Menge an freien Flotte zum Einsatz.

Bei großer Menge an freier Flotte befindet sich relativ viel ungebundenes Wasser im Laugenbehälter, in welchem sich die Wäsche bewegt. Dadurch ist eine gute Durchmischung gewährleistet, wodurch sich die Wärme gut vom Wasser auf die Wäsche überträgt. In diesem Fall ist nur wenig bis gar keine Temperaturübersteuerung erforderlich, also ein kleiner oder gar kein Offset zu wählen.

Bei kleiner Menge an freier Flotte hingegen ist das meiste Wasser in der Wäsche gebunden und es findet wenig Wärmeaustausch bzw. Energieübertrag zwischen Wasser und Wäsche statt. In diesem Fall ist eine moderate bis größere Temperaturübersteuerung erforderlich.

Gemäß einer weiteren vorteilhaften Ausführungsform ist die Wasser-Solltemperatur (T2) und/oder der Offsetwert zeitlich veränderlich.

Die zeitliche Veränderung kann beispielsweise durch die Steuerung realisiert werden und durch eine getaktete Hitzeabgabe des Heizkörpers an das Wasser vorgegeben werden.

Die zeitliche Veränderung kann beispielsweise aber auch durch die Steuerung realisiert werden, indem die Wasser-Solltemperatur (T2) und/oder der Offsetwert kontinuierlich oder in definierten zeitlichen Abständen aufgrund der aktuellen freien Flotte oder aufgrund Überwachung anderer aktueller Zustandsgrößen nachgeführt wird.

Gemäß einer weiteren vorteilhaften Ausführungsform nähert sich die Wasser-Solltemperatur (T2) mit fortschreitender Zeit der Wäsche-Solltemperatur (T1) an; und/oder der Offsetwert nähert sich mit fortschreitender Zeit gegen Null.

Dadurch ist eine weitere zeitliche Veränderung von Wasser-Solltemperatur (T2) und/oder des Offsetwertes realisiert.

Anfangs nimmt T2 wie oben beschrieben damit einen größeren Wert als T1 an. Nach dieser Ausführungsform nähert sich nach und nach T1 von oben T2 an, was zur Folge hat, dass die tatsächlich in der Wäsche vorhandene Temperatur zunächst auf einen Wert oberhalb T1 ansteigt, um dann mit der Zeit nach und nach von oben in Richtung auf T1 abzusinken.

Zwei Ausführungsbeispiele der Erfindung sind in den Zeichnungen rein schematisch dargestellt und werden nachfolgend näher beschrieben. Es zeigt
- Figur 1: ein erstes Waschverfahren mit dauerhaft übersteuerter Wäschetemperatur
- Figur 2: ein zweites Waschverfahren mit temporär übersteuerter Wäschetemperatur

Figur 1 zeigt ein erstes Waschverfahren mit dauerhaft übersteuerter Wäschetemperatur T_{Wäsche}.

Der gestrichelt dargestellte untere Bereich stellt den Stand der Technik dar. Die Wasser-Solltemperatur T2 war nach SdT gleich der Wäsche-Solltemperatur T1. Bei erstem Erreichen T2=T1 wurde die Heizung getaktet. Die Wassertemperatur T_{Wasser} sank etwas ab, es wurde erneut aufgeheizt usw.

Die tatsächlich in der Wäsche erreichte Temperatur T_{Wäsche} läuft physikalisch bedingt der Wassertemperatur T_{Wasser} grundsätzlich nach. Im Mittel erreicht die Wäsche beim Verfahren gemäß SdT nie ganz die Wäsche-Solltemperatur T1, was sich nachteilig in der Waschwirkung niederschlägt.

Gemäß der Erfindung wird die Wasser-Solltemperatur T2 höher gewählt als die Wäsche-Solltemperatur T1. T2 wäre im dargestellten Beispiel im Bereich der durch die getaktete Heizung schwankenden Wassertemperatur T_{Wasser} angesiedelt.

Dies hat zur Folge, dass die tatsächliche Wassertemperatur T_{Wasser} schnell auf Werte oberhalb von T1 ansteigt und dann bei Erreichen der tatsächlichen Wassertemperatur T_{Wasser} von T2 getaktet wird, um sie annähernd zu halten. Dabei behält die Wäschetemperatur T_{Wäsche} in diesem Beispiel Werte oberhalb von T1 - ist also dauerhaft übersteuert.

Figur 1 deutlich entnehmbar ist, dass der Zeitpunkt des Erreichens von T1 der tatsächlichen Wäschetemperatur T_{Wäsche} wesentlich früher ist als beim SdT. Genau genommen wird T1 von der Wäsche gemäß SdT nie erreicht.

Gemäß der Erfindung wird T1 von der Wäsche bereits zu Beginn des Taktens der Heizung erreicht. Die Waschwirkung durch wird die hohe Wäschetemperatur schnell wesentlich verbessert und es kann wesentlich schneller mit weiteren Waschphasen begonnen werden, was zu wesentlich kürzeren Laufzeiten führt.

Figur 2 zeigt ein zweites Waschverfahren mit nur temporär übersteuerter Wäschetemperatur.

Im unteren Bereich ist wieder gestrichelt dargestellt der Stand der Technik gezeigt.

Die Anheizphase gleicht der aus Figur 1. Hier ist aber die Wasser-Solltemperatur T2 zeitlich veränderlich. Anfangs liegt T2 weiter über T1 als zu einem späteren Zeitpunkt. Das hat zur Folge, dass die Wäschetemperatur T_{Wäsche} zunächst schnell T1 erreicht und übersteuert wird, sodass wie oben erklärt einerseits schnell eine gute Waschwirkung eintritt und andererseits eine kurze Gesamtlaufzeit erreicht wird.

Wenn die tatsächliche Wassertemperatur T_{Wasser} den ersten weit über T1 liegenden vorgegebenen Wert von T2 erreicht, wird als nächster Sollwert bei der Taktung der Heizung eine etwas geringerere Wasser-Solltemperatur T2 vorgegeben usw. Dies hat zur Folge, dass die Wäschetemperatur T_{Wäsche} allmählich wieder in Richtung Wäsche-Solltemperatur T1 absinkt und sich dieser asymptotisch nähert.

Wenn die Wäschetemperatur T_{Wäsche} knapp über T1 liegt, dann wird die Wasser-Solltemperatur T2 beibehalten.

Durch diese zeitabhängige Festlegung des Wasser-Solltemperaturwertes T2 kann also eine definiertere Steuerung der Wäschetemperatur realisiert werden. Auch ist die Gefahr von Wäscheschädigungen aufgrund überhöhter Temperatur damit etwas verringert.

## Patentansprüche

1. Verfahren zum Waschen von Wäsche in einer Waschmaschine mit einem Laugenbehälter und einer Steuerungseinheit umfassend:
zumindest eine Waschphase, in der die Wäsche über eine vorgegebene Wassermenge auf eine extern vorgegebene Wäsche-Solltemperatur (T1) erwärmt werden soll, welche über ein Bedienelement vorgebbar ist; wobei die Wassermenge auf eine oberhalb der Wäsche-Solltemperatur (T1) liegende Wasser-Solltemperatur (T2) erwärmt wird, welche von der Steuerungseinheit basierend auf der Wäsche-Solltemperatur (T1) berechnet wird, **dadurch gekennzeichnet, dass**
die Berechnung der Wasser-Solltemperatur (T2) durch Addition eines Offset auf die Wäsche-Solltemperatur (T1) erfolgt,
wobei die Größe des Offsetwertes umgekehrt proportional ist zur Wäsche-Solltemperatur (T1), insbesondere also bei einer kleineren Wäsche-Solltemperatur (T1) ein größerer Offsetwert als bei einer größeren Wäsche-Solltemperatur (T1) zum Einsatz kommt.

2. Verfahren nach Anspruch 1,
**dadurch gekennzeichnet, dass**
bei einer Wäsche-Solltemperatur (T1) von etwa 35 bis 45 Grad Celsius der Offsetwert etwa 6 bis 10 Kelvin beträgt.

3. Verfahren nach Anspruch1,
**dadurch gekennzeichnet, dass**
bei einer Wäsche-Solltemperatur (T1) von etwa 50 bis 70 Grad Celsius der Offsetwert etwa 2 bis 6 Kelvin beträgt.

4. Verfahren nach einem der Ansprüche 1 bis 3,
**dadurch gekennzeichnet, dass**
die Größe des Offsetwertes umgekehrt proportional ist zur Menge der im Laugenbehälter befindlichen freien Flotte, insbesondere also bei einer kleineren Menge an freien Flotte ein größerer Offsetwert als bei einer größeren Menge an freien Flotte zum Einsatz kommt.

5. Verfahren nach einem der Ansprüche 1 bis 4,
**dadurch gekennzeichnet, dass**
die Wasser-Solltemperatur (T2) und/oder der Offsetwert zeitlich veränderlich ist.

6. Verfahren nach Anspruch 5,
**dadurch gekennzeichnet, dass**
sich die Wasser-Solltemperatur (T2) mit fortschreitender Zeit der Wäsche-Solltemperatur (T1) annähert; und/oder
sich der Offsetwert mit fortschreitender Zeit gegen Null nähert.

## Claims

1. Method for washing laundry in a washing machine comprising a suds container and a control unit, said method comprising:
at least one washing phase in which the laundry is intended to be heated by a predefined amount of water to an externally predefined target laundry temperature (T1) which can be predefined by an operating element, the amount of water being heated to a target water temperature (T2) which lies above the target laundry temperature (T1) and is calculated by the control unit on the basis of the target laundry temperature (T1),
**characterised in that**
the target water temperature (T2) is calculated by adding an offset to the target laundry temperature (T1),
the magnitude of the offset value being inversely proportional to the target laundry temperature (T1), more particularly therefore a greater offset value being used in the case of a lower target laundry temperature (T1) than in the case of a higher target laundry temperature (T1).

2. Method according to claim 1,
**characterised in that**
at a target laundry temperature (T1) of from approximately 35 to 45 °C, the offset value is from approximately 6 to 10 K.

3. Method according to claim 1,
**characterised in that**
at a target laundry temperature (T1) of from approximately 50 to 70 °C, the offset value is from approximately 2 to 6 K.

4. Method according to any of claims 1 to 3,
**characterised in that**
the magnitude of the offset value is inversely proportional to the amount of available detergent solution in the suds container, more particularly therefore a greater offset value is used in the case of a smaller amount of available detergent solution than in the case of a larger amount of available detergent solution.

5. Method according to any of claims 1 to 4,
**characterised in that**
the target water temperature (T2) and/or the offset value can be changed over time.

6. Method according to claim 5,
**characterised in that**,
as time progresses, the target water temperature (T2) approaches the target laundry temperature (T1); and/or,
as time progresses, the offset value approaches zero.

## Revendications

1. Procédé de lavage de linge dans une machine à laver avec une cuve de lessivage et une unité de commande, comprenant :
au moins une phase de lavage dans laquelle le linge doit être chauffé par le biais d'une quantité d'eau prédéfinie à une température de consigne de linge (T1) prédéfinie de façon externe qui peut être prédéfinie par le biais d'un élément de commande ; dans lequel la quantité d'eau est chauffée à une température de consigne d'eau (T2), supérieure à la température de consigne de linge (T1), qui est calculée par l'unité de commande sur la base de la température de consigne de linge (T1),
**caractérisé en ce que**
le calcul de la température de consigne d'eau (T2) s'effectue par l'addition d'un décalage à la température de consigne de linge (T1) ;
dans lequel la grandeur de la valeur de décalage est inversement proportionnelle à la température de consigne de linge (T1), dans lequel en particulier ainsi, pour une température de consigne de linge (T1) plus faible, il est utilisé une valeur de décalage plus élevée que pour une température de consigne de linge (T1) plus élevée.

2. Procédé selon la revendication 1,
**caractérisé en ce que**,
pour une température de consigne de linge (T1) d'environ 35 à 45 degrés Celsius, la valeur de décalage est d'environ 6 à 10 kelvins.

3. Procédé selon la revendication 1,
**caractérisé en ce que**,
pour une température de consigne de linge (T1) d'environ 50 à 70 degrés Celsius, la valeur de décalage est d'environ 2 à 6 kelvins.

4. Procédé selon l'une des revendications 1 à 3,
**caractérisé en ce que**
la grandeur de la valeur de décalage est inversement proportionnelle à la quantité de la lessive libre située dans la cuve de lessivage, en particulier donc, pour une quantité plus faible de lessive libre, il est utilisé une valeur de décalage plus élevée que pour une quantité plus élevée de lessive libre.

5. Procédé selon l'une des revendications 1 à 4,
**caractérisé en ce que**
la température de consigne d'eau (T2) et/ou la valeur de décalage est/sont variables dans le temps.

6. Procédé selon la revendication 5,
**caractérisé en ce que**
la température de consigne d'eau (T2) se rapproche de la température de consigne de linge (T1) au fil du temps ; et/ou
la valeur de décalage se rapproche de zéro au fil du temps.
